# EUROPÄISCHE PATENTSCHRIFT

(11) **EP 0 180 545 B1**
(45) Veröffentlichungstag und Bekanntmachung des Hinweises auf die Patenterteilung: **23.11.1988**
(21) Anmeldenummer: 85810483.9
(22) Anmeldetag: 21.10.1985
(51) Int. Cl.: G03D 13/06

(54) **Gerät zur Verarbeitung von auf einer Spule aufgewickeltem, belichtetem photograhischem Film**
Processing device for a roll of exposed film coiled on a spool
Appareillage pour le développement d'un film exposé enroulé sur une bobine

(30) Priorität: 26.10.1984 GB 8427101
(43) Veröffentlichungstag der Anmeldung: 07.05.1986
(73) Patentinhaber: CIBA-GEIGY AG, 4002 Basel (CH)
(72) Erfinder: Moss, Brian Frank, Chelford Cheshire (GB); Brent, Richard John, Bramhall Cheshire SK7 1JZ (GB); Pilkington, Ian Brent, Prestbury NR Macclesfield Cheshire (GB)

(56) Entgegenhaltungen:
- US-A- 2 781 708
- US-A- 3 605 601
- US-A- 4 001 857
- US-A- 4 134 666
- US-A- 4 171 055

## Beschreibung

Die Erfindung betrifft ein Gerät zum Behandeln von auf einer Spule aufgewickeltem, belichtetem, photographischem Film gemäß Oberbegriff des Patentanspruchs 1.

Für die meisten photographischen Filme, die im Heim oder in kleinerem Umfang gewerblich verarbeitet werden, geschieht dies in einem sogenannten Spiralentwicklungstank. In einem solchen Tank wird der Film aus der Kassette entfernt und nach Zurechtschneiden der vorderen, d. h. beim Abwickeln vorauslaufenden Endkante wird diese in die Eintrittsöffnung einer Spirale eingeführt. Der Film wird dann weiter in die Spirale eingeführt bis der gesamte Filmstreifen sich Spiralenförmig aufgewickelt in der Spirale befindet. Die Spirale wird dann in einen lichtdichten Behälter gebracht, in welchem Behandlungsflüssigkeit zugegeben werden kann. All dies muß vollständig im Dunkeln ausgeführt werden, um ein Verschleiern des Filmbildes zu verhindern. Jedoch können nach Einbringen der den Film enthaltenden Spirale in den lichtdichten Behälter die verschiedenen Behandlungsflüssigkeiten bei Tageslicht in den Behälter eingegeben und aus ihm entfernt werden.

Obwohl diese Methode wohlerprobt ist, finden Photographen, die auf das Verarbeiten ihrer eigenen Filme besonderen Wert legen, es schwierig, das Einführen des Films in die Spirale im Dunkeln zufriedenstellend zu bewerkstelligen. Oft kommt es zur Überlappung von Teilen des Filmstreifens, da dieser aus dem Führungssystem schlüpft. Dies verursacht ungleichmäßige Verarbeitung und ruiniert daher oft die Bilder. Es ist infolge des Arbeitens im Dunkeln nicht möglich, zu überprüfen, ob der Film korrekt in die Spirale hineingewunden wurde. Die Kenntnis der Schwierigkeiten beim Beschicken der Spirale im Dunkeln hat viele Heimphotographen davon abgebracht, die Verarbeitung ihrer eigenen Filme überhaupt zu versuchen.

Es wurde daher verschiedentlich versucht, Verarbeitungsgeräte zu schaffen, in welchen der Film direkt auf seiner Spule, das heisst ohne Umwickeln auf eine Spirale behandelt werden kann. Eine derartige Vorrichtung ist z. B. aus der US-A-4 001 857 bekannt. In der Praxis hat sich aber gezeigt, dass in solchen Geräten Filme sehr ungleichmässig verarbeitet werden. Der Hauptgrund für diesen Mangel dürfte darin liegen, dass nicht zwischen allen Filmwindungen ausreichende Durchflusspalten für die Behandlungsflüssigkeit geöffnet werden und freibleiben oder benachbarte Windungen sogar zusammenkleben (durch Flüssigkeitsadhäsion).

Durch die Erfindung soll dieser Mangel behoben und ein leistungsfähiges Gerät geschaffen werden, in welchem der Film direkt auf der Spule gleichmässig verarbeitet werden kann.

Die gestellte Aufgabe wird durch die Ausbildung des Gerätes gemäss Kennzeichen des Patentanspruchs 1 gelöst.

Das in der EP-A-147 366 mit dem selben Prioritätsdatum beschriebene Verarbeitungsgerät weist im eigentlichen Behandlungsraum der aus den Kassetten ausgestossenen Spulen im wesentlichen gleichwirkende Mittel für den Eingriff in ein Loch der Transportperforation des Filmanfanges auf.

Bei den üblichen Verarbeitungsgeräten wird eine gleichmäßige Verarbeitung dadurch erreicht, daß der Film entweder selbst durch die Behandlungslösungen hindurchbewegt wird, oder daß die Lösung in einem Spiralverarbeitungsgerät so aufgewirbelt wird, daß frische Behandlungslösung fortgesetzt in Kontakt mit der Emulsionsschicht kommt und verbrauchte Lösung von deren Oberfläche weggewaschen wird. Im Gerät nach der vorliegenden Erfindung wird diese Forderung in neuartiger Weise erfüllt, in dem ein Ausdehnen und Zusammenziehen der Filmrolle zum Erzeugen einer Pumpbewegung verwendet wird, wodurch ein kompaktes, d. h. ein kleinvolumiges und bequemes Verarbeitungsgerät zur Verfügung steht, das gleichwohl Bilder hoher Qualität liefert.

Vorzugsweise sind die Perforationseingriffsmittel oder die Einfangsmittel für das Filmende nahe dem Behälterboden angebracht und der Behälter weist im Inneren Fahnen oder Stufen auf, die die vordere Endkante des Films auf der Spule zu den Eingriffs- oder Einfangorganen hinführen, während der Film sich abzuwickeln beginnt, so daß diese Mittel in ein Loch der Filmperforation eingreifen oder das vordere Ende des Films erfassen können.

Verarbeitungsflüssigkeit kann in den Behälter vor der Einführung des aufgewickelten Films oder auch nach dessen Einführung eingegeben werden. Dies kann durch Eingießen durch einen besonders konstruierten Deckel oder durch Einführen durch eine besonders konstruierte Grundplatte des Behälters oder auch durch ein über dem Flüssigkeitsspiegel in der Seitenwandung des Behälters angebrachtes Einlaßrohr erfolgen.

Das Gerät nach der Erfindung kann ein einfacher Behälter sein, dessen Höhe nicht beträchtlich größer ist als die Länge der den aufgewickelten Film tragenden Spule, oder es kann Teil einer viel größeren Apparatur sein, die für den Empfang der mit belichtetem Film beschickten Kassette eingerichtet ist, wobei der Empfangsbereich für die Kassette direkt über dem Behälter liegt, in welchem die Verarbeitung durchgeführt wird. Im letzteren Fall sind Mittel vorgesehen, die den auf der Spule befindlichen Film zwangsläufig aus der Kassette heraus und in den Flüssigkeitsbehälterteil des Geräts hinein bewegen. Vorzugsweise wird der Film aus dem Behälter durch einen im Deckel des Geräts eingepaßten Dorn heraus gedrückt.

Am vorteilhaftesten ist in diesem Falle die Ausbildung des freien Dornendes dergestalt, daß es am oberen Ende der Spule in der Kassette mit Festsitz angreifen kann und dieses Ende im folgenden dank des durch leichtes Zusammendrücken des Dornendes bewirkten Festsitzes festhält.

Wenn nun die untere Endkappe von der Kassette durch den Dorn abgesprengt wird, bleibt doch die Spule weiterhin auf dem Dornende sitzen, auch während der Dorn die Spule mit dem darauf aufgewickelten Film in den Flüssigkeitsbehälter drückt. Der sich vollständig in das Gerät hineinerstreckende Dorn kann in beiden Richtungen gedreht werden und umfaßt vorzugsweise eine Innenkupplung, so daß er nur begrenzt entgegen einer Hemmkraft gedreht werden kann.

Falls das Gerät nach der Erfindung aus einem einfachen Behälter besteht, befindet sich im Deckel eine mittig angeordnete drehbare Welle, mit der das eine Ende der Spule mittels Festsitz verbunden werden kann, und die ihrerseits mit äußeren Mitteln zum Drehen der Welle ausgestattet ist. Vorzugsweise ist an der mittigen Welle, wie im Falle des gerade erwähnten Dornes, eine Innenkupplung vorgesehen, durch die die auf den Film während der Verwendung des Geräts ausgeübte Zugkraft begrenzt wird.

Wenn daher die Eingriffsmittel am Boden des Behälters in ein Loch der Filmperforation eindringen, kann der Dorn oder die Welle gedreht werden und hierdurch bestrebt sein, den Film aufzuwickeln, bis das Eingriffsglied im Transportloch oder das festgehaltene Vorderende des Filmstreifens ein weiteres Aufwickeln des Filmes verhindern.

Der Dorn oder Drehknopf kann dann im entgegengesetzten Sinne gedreht werden, um den Film wieder abzuwickeln, bis das Filmrückhalteglied auf der Spule ein weiteres Abwickeln des Films verhindert.

Die zunächst in einer und dann in der entgegengesetzten Richtung erfolgende Drehung des Dornes oder der Welle gestattet es, die Behandlungsflüssigkeit im Flüssigkeitsbehälter an sämtlichen Wicklungen der Filmrolle sehr gleichmäßig vorbeizirkulieren zu lassen. Denn sobald der Film sich im Flüssigkeitsbehälter befindet und ein Transportloch in Eingriff steht oder das Filmende eingefangen ist, und dabei Behandlungsflüssigkeit im Behälter anwesend ist oder in ihn eingegeben wird, wird der Dorn oder die Welle erst in einer Richtung und darauf in der entgegengesetzten gedreht, so daß der Filmstreifen auf der Spule sich aufwickelt und dann wieder abwickelt. Hierdurch wird eine beträchtliche Durchwirbelung der Flüssigkeit im Behälter verursacht, und frische Behandlungsflüssigkeit wird ständig über die gesamte Oberfläche des Films im Behälter gepumpt.

Ein automatischer Antrieb kann mit dem äußeren, die Spule nicht tragenden Ende des Dorns oder der Welle verbunden sein, um zu veranlassen, daß der Dorn oder die Welle sich erst in der einen und dann in der entgegengesetzten Richtung dreht, bis der Verarbeitungsschritt beendet ist.

In einer ersten Ausführungsform besteht das Eingreiforgan für den Eingriff in die Perforation des Filmstreifens aus mindestens einem dornartigen Vorsprung an der Innenwandung des Behälters. In einer anderen Ausführungsform ist dieses Eingreiforgan als schwenkbar gelagerter oder federbelasteter Haken ausgebildet.

In einer bevorzugten Ausführungsform der Einfangvorrichtung für das vorlaufende Filmende wird diese durch eine Rollenkupplung gebildet.

Die beigefügte Zeichnung dient zur Illustration der Erfindung; darin sind
Fig. 1 eine perspektivische Darstellung in auseinandergezogener Anordnung einer mit einem Stück Film beschickten 35 mm-Filmkassette;
Fig. 2 ein Axialschnitt durch ein Gerät nach der Erfindung;
Fig. 3 eine Draufsicht auf das Gerät nach Fig. 2;
Fig. 4 ein teilweiser Axialschnitt der unteren Hälfte eines dem in Fig. 2 gezeigten ähnlichen Geräts, aber mit unterschiedlichen Flüssigkeitseinlaß-und Auslaßmitteln;
Fig. 5 ein Axialschnitt eines einfachen Geräts nach der Erfindung;
Fig. 6 eine schematische Darstellung einer drehbar gelagerten Transportloch-Widerhakeneingreifvorrichtung;
Fig. 7 eine schematische Darstellung einer federbelasteten Transportloch-Widerhakeneingreifvorrichtung und
Fig. 8 eine schematische Darstellung einer als Einfangvorrichtung für das Filmende dienenden Rollenkupplung.

Mit den Teilen der Kassette nach Fig. 1 identische Teile in allen anderen Figuren tragen die gleichen Bezugszeichen. In den Figuren 2 bis 4 haben gleiche Glieder die gleiche Bedeutung.

In Fig. 1 ist eine normale 35 mm-Filmkassette, welche zwei Endkappen B1 und B2 und einen Kassettenkörper C sowie einen durch Zusammenkneifen der beiden Enden des den Kassettenkörper C bildenden Metallstreifens geformten Filmaustrittschlitz D umfaßt. Nach dem Zusammenbau befindet sich im Kassettenkörper eine Spule E mit einem längeren Nabenende F und einem kürzeren Nabenende G. Vom Ende G aus einwärts gelegen befindet sich ein Axialglied H, mittels dessen der Film in einer Kamera entweder auf die Spule auf, oder von der Spule unter Passieren einer Belichtungskammer abgewickelt wird. Der Film ist mit J bezeichnet. Das beim Abwickeln vorauslaufende Führungsende des Films ist mit K und die Transportlöcher sind mit L bezeichnet.

Das Gerät nach Fig. 2 umfaßt einen säulenartigen Körper 50 mit darauf passendem Deckel 51.

Der Deckel 51 wird anfänglich durch ein Innengewinde 53 gehalten, das mit einem oberen Schraubgewinde 52 in Eingriff kommt. Nachdem es jedoch am Schraubengewinde 52 vorbei abwärts geschraubt ist, kommt es in Eingriff mit einem unteren Außengewinde 54 des Körpers 50.

Im Körper 50 befindet sich ein Kassettenhalteblock 55, der seinerseits in seiner Stellung im Körper 50 durch Fahnen 56 gehaltert wird.

Am Deckel 51 ist ein Ausstoßdorn 57 befestigt, der ein nachgiebig federndes, gegabeltes Ende 58 aufweist, das auf das Axialglied H in der Spule E paßt, und zwar mit solchem Festsitz, daß die Spule am freien Ende des Doms 57 festgehalten wird, nachdem sie aus dem Kassettenkörper C ausgestoßen wurde (welches im Block 55 festgehalten gezeigt ist).

Die Fahnen 56 tragen dem Kassetteninneren zugekehrt von oben nach unten und außen abgeschrägte Kanten, die einen sich nach unten hin erweiternden Raum begrenzen, in welchem der auf der Spule aufgewickelte Film sich beim Herausstoßen der Spule aus dem Kassettenkörper C geringfügig abwickeln kann.

Im Körper 50 befindet sich unterhalb der abgeschrägten Bereiche der Fahnen 56 der Flüssigkeitsbehälterraum 59. Am Körper 50 ist eine in den Raum 59 vorspringende Ringschulter 60 angeformt. Diese Schulter 60 erleichtert das Abspreizen des Vorderendes K des Filmes J.

Nach dem Boden des Flüssigkeitsbehälterraumes 59 zu befinden sich zwei Stifte 62. Diese ragen in die Transportlöcher L des Filmes J, wie in Fig. 2 angedeutet ist. Das Auswärtsspreizen der Vorderkante des Filmes sorgt dafür, daß die Stifte in die Transportlöcher der äußersten Wicklung des Filmes eingreifen.

Das Flüssigkeitsabteil 59 wird durch eine entfernbare Grundplatte 63 abgeschlossen, die durch einen O-Ring 64 ab gedichtet ist. Die Innenseite der Grundplatte 63 is so geformt, daß sie die Endkappe B1 aufnimmt, welche durch die mittige Öffnung, aus der das Nabenende F der Spule herausragt, hindurch ausgestoßen wurde, und sicherstellt, daß die ausgestoßene Endkappe B1 die in Fig. 2 gezeigte Stellung einnimmt.

Die Abstufungen 65 in der Grundplatte 63 bilden ein Traglager für das lange Nabenende F.

Der Deckel 51 trägt in seiner Oberseite drei Aushöhlungen 68 (wie in Fig. 2 gezeigt), die in ihrem Boden eine Öffnung 69 aufweisen. Diese Öffnungen sind mit dem Inneren des Körpers 50 frei verbunden. Als Lichtsperre dient ein auf dem Dorn 57 vorhandener Ringflansch 70, der Licht am Eintritt in den Körper 50 durch die Öffnungen 69 hindurch hindert.

So kann Flüssigkeit in die Aushöhlungen 68 und die Öffnungen 69 gegossen werden und durch den Kassettenhalteblock 55 und weiter durch das Innere des Körpers 50 bis in den Flüssigkeitsbehälter 59 fließen, ohne daß Licht am Ringflansch 70 vorbei in das Gerät einfallen könnte.

An das obere, vom gegabelten Ende 58 abgewandte Ende des Doms 57 ist eine Dorndreheinrichtung 72 angeschlossen, die mit dem Dorn 57 mittels einer Kupplung 73 verbunden ist. Auf der Unterseite der oberen Stirnwandung des Deckels 67 ist ein anhebbares Anschlagglied 74 angebracht, das mit einem Stiftglied 75 auf dem Flansch 70 zusammenwirkt.

In Fig. 3 ist die obere Endwandung des Deckels mit drei darin vorgesehenen Aushöhlungen 68 gezeigt, an deren Boden sich je eine Öffnung 69 befindet. Auch ist die Stellung der Dorndrehvorrichtung 72 angedeutet. Im Kopf dieser Drehvorrichtung 72 befindet sich ein Axialglied 76. Unterhalb der Endwandung 67 ist das Anschlagglied 74 gestrichelt angedeutet.

Beim Betrieb wird das Ende eines belichteten Filmes vollständig in die Kassette hineingewickelt und die Kassette dann in den Kassettenhalteblock 55 eingesetzt.

Der Block 55 wird dann so in den Körper 50 des Geräts hineingedrückt, daß die Fahnen 56 in die Axialschlitze 55 des Blockes 55 eingeführt werden und den Block 51 zusammendrücken.

Das gegabelte Ende des Dorns wird dann auf das Axialglied H der Spule in der Kassette aufgepaßt und mit Festsitz mit diesem verbunden. Der Deckel 51 wird dann über den Körper 50 hinweg mittels der zueinander passenden Gewinde 52 und 53 abwärtsgeschraubt. Zunächst ist der Dorn im Deckel 51 fest eingebaut, bis das Anschlagglied 74 außer Funktion gesetzt wird und hierdurch die Kupplung 73 in Tätigkeit tritt.

Hierdurch wird, sobald der Deckel 51 auf den Körper 50 herabherabgeschraubt wird, der Dorn 57 in Drehung versetzt und wirkt auf die Spule in der Kassette unter Absprengen der Endkappe B1 ein. Beim Entfernen der Endkappe bleiben die zueinander passenden Schraubgewinde weiter miteinander in Eingriff, bis der aufgewickelte Film den Kassettenkörper C verläßt, worauf der Deckel 51 sich weiter am Körper 50 abwärts bewegt bis das Schraubengewinde 53 auf dem Deckel mit dem unteren Gewinde 54 am Körper 50 in Eingriff kommt. Diese Schraubengewinde bewirken zusammen eine stabile Stellung des Deckels 51 auf dem Körper 50. Sobald die Gewinde 53 und 54 sich voll in Eingriff miteinander befinden, ist der Dorn 57 voll in den Kassettenkörper 50 eingefahren und trägt immer noch an seinem gegabelten Ende 58 die Spule mit aufgewickeltem Film, dessen Vorderseite nun beginnt sich auszuspreizen. Auch ist in diesem Zustand der Stift 75 außer Angriff am Anschlagglied 74, da dieses soweit angehoben ist, daß es keinen Kontakt mehr mit ihm hat.

Dies gestattet nun eine Betätigung des Kupplungsmechanismus 73, der die Dorndrehvorrichtung 72 veranlaßt, im einen oder anderen Umdrehungssinne zu rotieren und den Dorn mit dem von diesem getragenen aufgewickelten Film entsprechend zu drehen, bis die Stifte 62 in die Transportlöcher L eingreifen. Die Kupplung hat eine Überholfunktion, so daß nach dem Sichern der Filmkante durch die Stifte ein weiteres Abrollen des Films verhindert wird und der Film auch am Aufwickeln in umgekehrter Richtung gehindert ist. Jedoch kann der Film durch Drehen des Dornes im umgekehrten Sinne aufgewickelt werden, bis die durch die Stifte ausgeübte Kraft die Kupplung veranlaßt, ein weiteres Drehen in dieser Richtung zu verhindern.

Folglich gestattet die Kupplung nur ein begrenztes Aufwickeln und Abwickeln des Filmes.

Wenn der Film auf dem Boden im Inneren des Körpers 50 aufsitzt, wird eine ausreichende Menge Behandlungsflüssigkeit in den Flüssigkeitsbehälterraum 59 des Körpers 50 durch die Öffnungen 69 eingegossen, um den gesamten Film auf der Spule zu bedecken.

Nun wird sogleich der Dorn zunächst im einen Sinne und dann im entgegengesetzten in Drehung versetzt, wodurch der Film auf der Spule abwechselnd etwas ab- und wieder aufgewickelt wird. Dieses Bewegen des Films in der Flüssigkeit pumpt diese im Flüssigkeitsbehälter umher und sorgt für deren gute Durchwirbelung über der Filmoberfläche. Dies garantiert wiederum gleichförmige Verarbeitung des Films. Nachdem genügend Zeit zur vollständigen Beendigung des Behandlungsschrittes verstrichen ist, wird das Gerät umgekehrt und die Flüssigkeit kann aus ihm durch die Öffnungen 69 hindurch ausströmen.

Eine andere Behandlungsflüssigkeit kann dann in das Gerät durch die Öffnungen 69 hindurch eingebracht und der Dorn, wie im Vorangehenden beschrieben, gedreht werden, um eine gleichmäßige Verarbeitung zu garantieren. Abschließend kann erforderlichenfalls Waschwasser in das Gerät gegossen werden.

Nachdem die letzte Ladung Flüssigkeit aus dem Gerät ausgeleert ist, kann die lösbare Grundplatte 63 vom Körper 50 des Geräts entfernt und die Spule alsdann aus dem Gerät herausgenommen werden.

In Fig. 4 ist eine Abwandlung des Geräts nach der Erfindung gezeigt.

Das in Fig. 4 gezeigte Gerät ist genau dasselbe wie das in Fig. 2 gezeigte Gerät, außer daß eine andersartige entfernbare Grundplatte des Flüssigkeitsbehälters verwendet wird. In diesem Falle umfaßt die entfernbare Grundplatte 80 ein komplexes Labyrinthsystem von Durchlässen und Lichtsperren 81. Diese sind so angeordnet, daß beim Hineinstellen des Geräts nach Fig. 4 in ein Flüssigkeitsbad Flüssigkeit in den Flüssigkeitsbehälter 59 bis zur Höhe des Flüssigkeitsniveaus im Bad eindringen kann. Wird das Gerät aus dem Bad herausgehoben, so fließt alle im Flüssigkeitsbehälter 59 enthaltene Flüssigkeit aus diesem heraus.

Im Betrieb wird nun das Gerät mit einer Kassette beladen und der Film auf der Spule aus der Kassette ausgestoßen, wie dies unter Bezugnahme auf die Figuren 2 und 3 beschrieben wurde. Anstatt dann aber Flüssigkeit durch die Öffnungen 69 in den Flüssigkeitsbehälterraum 59 zu geben, wird das Gerät in ein Bad mit Behandlungsflüssigkeit gestellt, das genügend Tiefe aufweist, um den auf der Spule befindlichen Film im Flüssigkeitsbehälter zu bedecken.

Die Flüssigkeit tritt dann in den Flüssigkeitsbehälterraum 59 bis zu diesem Niveau ein, wobei der Flansch 70 und die Öffnungen 69 als lichtdichte Entlüftungswege dienen. Der Dorn wird dann zunächst in der einen und dann in der entgegengesetzten Richtung gedreht, wie dies beim Gerät nach Figuren 2 und 3 geschieht.

Nach Beendigung des Verarbeitungsschrittes wird das Gerät aus dem Behandlungsbad herausgehoben und die im Flüssigkeitsbehälterraum 69 befindliche Flüssigkeit fließt aus diesem über die Öffnungen 81 heraus. Sobald das Ausfließen der Flüssigkeit aus dem Gerät aufhört, kann dieses in ein weiteres Bad mit einer vom ersten verschiedenen Behandlungsflüssigkeit gestellt und der ganze Behandlungsvorgang wiederholt werden.

In Fig. 5 wird eine vereinfachte Ausführungsform des Geräts nach der Erfindung dargestellt, die einen Behälter 1 mit einem auf den Behälter 1 aufgeschraubten Deckel 2 zeigt. Der Deckel 2 umfaßt ein Lichtlabyrinth 3, das die Flüssigkeitsdurchlaßkanäle 4 lichtdicht überdeckt, durch welche Behandlungsflüssigkeit in den Behälter 1 eingegeben oder durch die sie durch Aufdenkopfstellen des Behälters wieder entfernt werden kann.

Im Deckel 2 ist ein Betätigungsschaft 6 eingebaut, dessen unteres Ende 7 gegabelt ist. Das obere Schaftende kann mit einer Quernut 8 versehen sein, an der eine automatisch drehsinnwechselnde Dreheinrichtung befestigt werden kann. Der Schaft 6 umfaßt intern eine Kupplung, die die Rotation des Schaftes verhindert, sobald eine der Drehung in einem der beiden Drehsinne entgegenwirkende Kraft überschritten wird.

Das gegabelte Ende 7 des Schaftes 6 paßt auf das Axialglied H der Spule E. Der Film J ist beim Abwickeln von der Spule E dargestellt. Die vorauslaufende Vorderkante K des Filmes J wurde bereits abgespreizt, während der aufgewickelte Film die in das Innere des Behälters 1 hineinragende Ringschulter 9 passierte. In zwei der Transportlöcher L der Filmperforation sind die beiden im Inneren des Behälters 1 eingebauten Eingriffsstifte 11 eingedrungen. Die lange Nabe F der Spule E ruht dabei auf einem Ringsitz 12, der beim Formen des Behälters 1 in dessen Boden ausgebildet ist.

Beim Betrieb wird der auf der Spule aufgewickelte Film J aus der Kassette im Dunkeln entfernt. Das Axialglied H in der kurzen Nabe G der Spule wird dann nach Entfernen des Deckels 2 vom Behälter 1 in das gegabelte Ende 7 des Schafts 6 eingepaßt. Sobald die Spule mit dem darauf gewickelten Film am Deckel 2 festsitzt, wird dieser auf dem Behälter 1 abwärtsgeschraubt, wobei dafür gesorgt werden muß, daß der Film sich nicht abwickelt bevor die Spule in den Behälter 1 eingeführt ist und die lange Nabe F sich auf dem Sitz 12 befindet.

Der Behälter 1 wird dann aus dem Dunkeln herausgebracht und der Schaft 6 gedreht bis durch Fühlen festgestellt wurde, daß die Eingriffsglieder 11 in die Transportlöcher L der Filmperforation eingreifen. Alsdann wird die erforderliche Menge Behandlungsflüssigkeit durch die Flüssigkeitskanäle 4 in den Behälter eingegeben. Der Schaft 6 wird dann entweder von Hand oder automatisch zuerst in einen Sinne, bis zum Verspüren eines Widerstandes, und dann im entgegengesetzten Sinne, wiederum bis zum Verspüren eines Widerstandes gedreht. Hierdurch wird die Behandlungsflüssigkeit automatisch infolge des in ihr hin und her bewegten Filmes gerührt und frische Behandlungsflüssigkeit fließt ständig über die Filmoberfläche.

Nach Ablauf der erforderlichen Behandlungszeit dieser Verarbeitungsstufe wird die Behandlungsflüssigkeit aus dem Behälter durch Aufdenkopfstellen desselben entfernt, wobei sie aus den Flüssigkeitskanälen 4 ausläuft. Dann wird frische Behandlungsflüssigkeit durch die Kanäle in den Behälter gegeben und der Schaft 6 wie bereits beschrieben in Drehung versetzt.

Nach Beendigung aller Behandlungsschritte wird der Deckel 2 vom Behälter 1 abgeschraubt und der auf der Spule aufgewickelte Film wird vom Deckel abgenommen und mit Wasser gewaschen.

In den Figuren 6, 7 und 8 werden Querschnitte durch den Flüssigkeitsbehälterteil des Geräts gezeigt, die schematisch Eingriffsorgane für die Filmperforation oder Filmenden-Fangmittel zeigen, die die Eingriffszapfen 62 der Figuren 2 bis 4 bezw. die Zapfen 11 in Fig. 5 ersetzen können.

In jedem Falle sind die Transportloch-Eingriffsorgane oder die Filmenden-Fangmittel nach dem Ende des Flüssigkeitsbehälters 83 des Geräts nach der Erfindung zu gelegen. Weiter ist in jedem Fall der Film J beim Vorgang des Abwickeln von der Spule E dargestellt.

In der Fig. 6 ist ein Haken 84 am Ende eines Hebels 85 angebracht, der bei 86 schwenkbar gelagert ist. Das andere Ende 87 des Hebels 85 reicht in eine Ausnehmung 88 in der Innenwandung des Behälters 83.

Das vorauslaufende Ende K des Films J schiebt sich nun während des Abwickelns des Filmes am Ende 87 des Hebels 85 vorbei. Dies veranlaßt den Hebel 85 zu schwenken, wobei der Haken 84 gegen die perforierte Filmlängskante gedrückt wird und in eines der Transportlöcher der Perforation eindringt.

In Fig. 7 ist ein Haken 90 auf einem Hebel 91 angebracht, der bei 92 schwenkbar gelagert ist. Eine Druckfeder 93 drückt den Haken gegen die Innenwandung des Behälters 83. Stößt nun das Ende H des sich abwickelnden Filmes J an dem federbelasteten Haken 90 vorbei, so dringt dieser in eines der Transportlöcher im Filmende ein.

In Fig. 8 ist eine Filmenden-Fangeinrichtung dargestellt. Diese umfaßt eine Walze 99 und ein feststehendes Organ 100. Die Walze 99 kann sich frei drehen, aber ist gegen Fortrollen in einer Richtung durch die Schrägstellung des Organs 100 und in der anderen Richtung durch ein gekrümmtes Kurvenendteil 101 des Organs 100 behindert.

Stößt nun das Ende K des sich abwickelnden Films an der Walze 99 vorbei, so wird diese gegen das Kurvenendteil 101 geschoben. Wird jedoch während des Behandlungsablaufs der Film J wieder etwas aufgewickelt, so schiebt das Filmende K die Walze 99 in Richtung auf die Schrägfläche des Organs 100 hin und damit zwischen dieses und die Behälterinnenwandung. Hierdurch wird das Filmende K gefangen und ein vollständiges Abwickeln des Filmes verhindert.

## Patentansprüche

1. Gerät zum Behandeln von auf einer Spule aufgewickeltem, belichtetem photographischem Film, das einen zylindrischen Behälter (50, 63), dessen Durchmesser und Höhe zur Aufnahme des auf der Spule aufgewickelten Films darin ausreichen, einen zum Verschliessen des Behälters dienenden Deckel (51) sowie mit der Spule verbindbare, von aussen betätigbare Betätigungsmittel (57), mittels deren die Spule mit dem darauf aufgewickelten Film abwechslend in der einen und der anderen Richtung gedreht werden kann, umfasst, dadurch gekennzeichnet, daß der Behälter (50, 63) und der Deckel (51) lichtdicht sind und daß an oder benachbart der Innenwandung des Behälters Einfangmittel (11, 62, 84, 90, 100) so angebracht sind, daß sie bei dem nach dem Entfernen aus der Kassette und Einbringen in den Behälter sich teilweise von der Spule abwickelnden und auswärts spreizenden Film in ein Transportloch der Perforation in der Filmlängskante eingreifen oder das vorauslaufende Ende des Films einfangen.

2. Gerät nach Anspruch 1, dadurch gekennzeichnet, daß die Transportloch-Eingriffsmittel nahe dem Behälterboden angebracht sind und daß der Behälter im Inneren Fahnen oder Schultern zur Lenkung der vorlaufenden Kante des auf der Spule befindlichen Films aufweist, die diese Kante beim Beginn des Anwickelns zu den Eingriffs- oder Einfangmitteln hinleiten.

3. Gerät nach Anspruch 1 oder 2, dadurch gekennzeichnet, daß die Transportloch-Eingriffsmittel mindestens einen an der Behälterinnenwandung vorhandenen Zapfen umfassen.

4. Gerät nach Anspruch 1 oder 2, dadurch gekennzeichnet, daß die Transportloch-Eingriffsmittel einen schwenkbaren oder federbelasteten Haken umfassen.

5. Gerät nach Anspruch 1 oder 2, dadurch gekennzeichnet, daß die Filmenden-Fangmittel eine Walzenkupplung umfassen.

6. Gerät nach einem der Ansprüche 1 bis 5, dadurch gekennzeichnet, daß Flüssigkeit in den Behälter durch einen besonders ausgebildeten Deckel, über eine besonders ausgestaltete Grundplatte oder durch ein in der Seitenwandung des Behälters vorgesehenes Rohr eingebracht wird.

7. Gerät nach einem der Ansprüche 1 bis 6, dadurch gekennzeichnet, daß eine Einrichtung zur Aufnahme einer mit belichtetem Film geladenen Kassette, die sich direkt über dem Behälter befindet, in welchem die Verarbeitung des Films erfolgt, sowie Mittel zum Überführen des auf der Spule befindlichen Films aus der Kassette in einen Flüssigkeitsbehälterteil des Geräts vorgesehen sind.

8. Gerät nach Anspruch 7, dadurch gekennzeichnet, daß der Film aus dem Behälter mittels eines am Deckel des Geräts angebrachten Ausstoßdorns ausgestoßen wird.

9. Gerät nach Anspruch 8, dadurch gekennzeichnet, daß das Ende des Ausstoßdorns so ausgebildet ist, daß es leicht in Eingriff mit dem Ende der Spule in der Kassette gebracht werden kann und dieses Ende anschließend dank einem mittels leichtem Zusammendrücken des Dorns erzielten Festsitz festhält.

10. Gerät nach Anspruch 8 oder 9, dadurch gekennzeichnet, daß der Ausstoßdorn eine Innenkupplung umfaßt.

## Claims

1. A device for processing an exposed photographic film coiled on a spool which comprises a cylindrical container (50, 63) of sufficient diameter and height to accommodate therein the film coiled on the spool, a lid (51) serving to close the container, and operating means (57) which can be attached to the spool and can be operated externally, by means of which the spool with the film coiled thereon can be rotated alternately in one direction and the other, characterised in that the container (50, 63) and the lid (51) are light-tight, and that on or adjacent to the internal wall of the container trapping means (11, 62, 84, 90, 100) are located so that in the film, which is partly unwinding from the spool and spreading outwards after removal from the cassette and introduction into the container, they engage in a sprocket hole of the perforation in the longitudinal film edge or trap the leading end of the film.

2. A device according to Claim 1, characterised in that the sprocket hole engaging means are towards the bottom of the container and that the container has internal flutes or steps to guide the leading edge of the film on the spool, which guide said edge to the engaging or trapping means when winding-up begins.

3. A device according to Claim 1 or 2, characterised in that the sprocket hole engaging means comprise at least one spike present on the internal wall of the container.

4. A device according to Claim 1 or 2, characterized in that the sprocket hole engaging means comprise a pivoted or spring-loaded barb.

5. A device according to Claim 1 or 2, characterized in that the film end trapping means comprise a roller clutch.

6. A device according to one of Claims 1 to 5, characterized in that liquid is introduced into the container via a specially constructed lid, via a specially constructed base plate or via a pipe provided in the side wall of the container.

7. A device according to one of Claims 1 to 6, characterized in that apparatus to receive a cassette loaded with exposed film, which apparatus is located directly above the container in which the processing of the film is carried out, together with means for transferring the film on the spool from the cassette and into a liquid container part of the device are provided.

8. A device according to Claim 7, characterized in that the film is forced out of the container by means of a plunger fitted to the lid of the device.

9. A device according to Claim 8, characterised in that the end of the plunger is so designed that it can readily be engaged in the end of the spool in the cassette, and subseguently retains said end by virtue of an interference fit achieved by slight compression of the plunger.

10. A device according to Claim 8 or 9, characterized in that the plunger comprises an internal clutch.

## Revendications

1. Appareil pour le traitement d'un film photographique exposé, enroulé sur une bobine, comprenant un récipient cylindrique (50, 63) ayant un diamètre et une hauteur suffisants pour recevoir le film enroulé sur la bobine, un couvercle (51) servant à fermer le récipient ainsi que des moyens d'actionnement (57) qui peuvent être reliés à la bobine et être actionnés de l'extérieur et à l'aide desquels la bobine sur laquelle est enroulé le film peut être tournée alternativement dans un sens et dans l'autre, caractérisé en ce que le récipient (50, 63) et le couvercle (51) sont imperméables à la lumière et en ce que des moyens de capture (11, 62, 84, 90, 100) sont placés sur ou à proximité de la paroi intérieure du récipient de telle sorte que lorsque le film, après avoir été enlevé de la cassette et placé dans le récipient, se déroule partiellement de la bobine et s'écarte vers l'extérieur, ils s'engagent dans un trou de la perforation d'entraînement réalisée dans le bord longitudinal du film ou saisissent l'extrémité avant du film.

2. Appareil selon la revendication 1, caractérisé en ce que les moyens s'engageant dans la perforation d'entraînement sont placés à proximité du fond du récipient et en ce que le récipient présente à l'intérieur des rampes ou des épaulements qui sont destinés à guider le bord avançant du film se trouvant sur la bobine et guident, au début de l'enroulement, ce bord vers les moyens d'engagement ou de capture.

3. Appareil selon la revendication 1 ou 2, caractérisé en ce que les moyens s'engageant dans la perforation d'entraînement comprennent au moins un doigt se trouvant sur la paroi intérieure du récipient.

4. Appareil selon la revendication 1 ou 2, caractérisé en ce que les moyens s'engageant dans la perforation d'entraînement comprennent un crochet pivotant ou sollicité par ressort.

5. Appareil selon la revendication 1 ou 2, caractérisé en ce que les moyens de capture des extrémités du film comprennent un accouplement à rouleau.

6. Appareil selon l'une des revendications 1 à 5, caractérisé en ce que du liquide est introduit dans le récipient par un couvercle réalisé d'une manière particulière, par une plaque de fond d'une configuration particulière ou par un tube prévu dans la paroi latérale du récipient.

7. Appareil selon l'une des revendications 1 à 6, caractérisé en ce qu'il est prévu un dispositif qui est destiné à recevoir une cassette chargée d'un film exposé et se trouve directement au-dessus du récipient dans lequel a lieu le traitement du film ainsi que des moyens destinés à transférer le film se trouvant sur la bobine de la cassette dans une partie récipient de liquide de l'appareil.

8. Appareil selon la revendication 7, caractérisé en ce que le film est éjecté du récipient à l'aide d'un mandrin d'éjection placé sur le couvercle de l'appareil.

9. Appareil selon la revendication 8, caractérisé en ce que l'extrémité du mandrin d'éjection est réalisée de telle sorte qu'elle puisse être amenée facilement en prise avec l'extrémité de la bobine dans la cassette et maintienne ensuite cette extrémité par serrage obtenu par légère compression du mandrin.

10. Appareil selon la revendication 8 ou 9, caractérisé en ce que le mandrin d'éjection comprend un accouplement intérieur.
